# EUROPÄISCHE PATENTSCHRIFT

(11) **EP 0 808 890 B1**
(45) Veröffentlichungstag und Bekanntmachung des Hinweises auf die Patenterteilung: **23.01.2002**
(21) Anmeldenummer: 97108383.7
(22) Anmeldetag: 23.05.1997
(51) Int. Cl.: C11B 3/10, C10G 53/08

(54) **Verfahren und Vorrichtung zur adsorptiven Reinigung von pflanzlichen und/oder mineralischen Ölen und Fetten**
Process and device for the adsorptive purification of vegetable and/or mineral oils and fats
Procédé et dispositif de purification par adsorption d'huiles et de graisses végétales et/ou minérales

(30) Priorität: 23.05.1996 DE 19620695
(43) Veröffentlichungstag der Anmeldung: 26.11.1997
(73) Patentinhaber: ÖHMI Aktiengesellschaft, 39114 Magdeburg (DE)
(72) Erfinder: Transfeld, Peter, Dr. Dipl.-Ing., 39126 Magdeburg (DE); Börner, Gunter, Dipl.-Ing., 39171 Langenweddingen (DE); Schneider, Matthias, Dipl.-Ing., 39128 Magdeburg (DE)
(74) Vertreter: Einsel, Martin, Dipl.-Phys.

(56) Entgegenhaltungen:
- US-A- 5 342 508

## Beschreibung

Die Erfindung betrifft ein Verfahren und eine Vorrichtung zur adsorptiven Reinigung von pflanzlichen und/oder mineralischen Ölen und Fetten im mehrstufigen Gegenstromprozeß.

Solche Verfahren und Vorrichtungen sind beispielsweise aus der DE 41 24 331 C2 bekannt.

Es wird das Rohmaterial, also das ungereinigte Öl oder Fett, zunächst einer ersten Stufe zugeführt, in der eine Kontaktierung mit bereits benutztem und teilweise beladenem Absorbens erfolgt. Die so kontaktierte und vorgereinigte Substanz wird in einer ersten Trennstufe getrennt, das nun stark beladene Adsorbens wird dem Prozeß entnommen, das schon teilweise gereinigte und gebleichte Öl oder Fett verbleibt im Prozeß. Es wird nunmehr mit frischem Adsorbens kontaktiert, das von außen in den Prozeß eingeführt wird. Dieser Vorgang findet in einer zweiten Stufe statt. Diese Mischung aus kontaktiertem frischem Adsorbens und vorgereinigtem Öl entzieht dem Öl im wesentlichen die letzten unerwünschten Ölbegleitstoffe und wird einer zweiten Trennstufe zugeführt. Die zweite Trennstufe läßt dann nur noch das fertige gereinigte Öl bzw. Fett passieren.

Diese zweite Trennstufe hält nun also das enthaltene Adsorbens und die sonstigen, von diesem Adsorbens aufgenommenen Bestandteile zurück. Dieses Adsorbens - das ist der Kerngedanke eines Gegenstromsystems - soll nun in der ersten Stufe dem ungereinigten Öl zugesetzt werden, da das nur teilweise beladene Adsorbens dort seinen Reinigungszweck noch erfüllen kann.

Dieser Prozeß hat sich jedoch als problematisch erwiesen. In der Praxis wird im Regelfalle dieser Einsatz doch nicht vorgenommen und das teilweise beladene Adsorbens ausgesprochen ressourcenschädigend und wenig umweltfreundlich direkt entsorgt. Es wird noch versucht, in der Trennstufe einen möglichst trockenen Filterkuchen zu erhalten, der sich auf diese Weise in der Trennstufe ansammeln und dann nach entsprechendem Transport vielleicht doch dem ersten Verfahrensschritt wieder zusetzen lässt. Regelmäßig ist es dabei schwierig, das System zu öffnen und dabei den schädigenden Sauerstoff in möglichst geringem Maße zutreten zu lassen. Hieran scheitern solche Verfahren oder lassen zumindest unbefriedigende Ergebnisse entstehen.

Aufgabe der Erfindung ist es, ein Verfahren und eine Vorrichtung vorzuschlagen, mit der diesem Problem entgegengewirkt werden kann.

Diese Aufgabe wird bei einem Verfahren dadurch gelöst, dass in der zweiten Trennstufe die aus dem Öl oder Fett herausgefilterten Bestandteile als pumpfähiger Schlamm gewonnen und/oder aufbereitet und unter Luftausschluss in die erste Stufe zu dem ungereinigten Öl oder Fett gefördert werden.

Bei einer Vorrichtung wird diese Aufgabe dadurch gelöst, dass die zweite Trennstufe eine Vorrichtung aufweist, welche die herausgetrennten Bestandteile als pumpfähigen Schlamm aufbereitet und dieser über eine Leitung unter Luftabschluss der ersten Stufe zuführbar ist.

Mit dieser Maßnahme wird das Problem gelöst. Statt des bisher in allen bekannten Anlagen angestrebten möglichst trockenen und damit für Sauerstoffzutritt vielleicht unanfälligen Filterkuchens wird hier ganz bewusst Wert auf einen nicht nur feuchten, sondern sogar pumpfähigen Schlamm gelegt. Dieser pumpfähige Schlamm lässt sich nämlich ohne manuellen Eingriff innerhalb des Systems transportieren, und es ist auch möglich, dabei den Sauerstoffkontakt völlig auszuschließen. Das System muss nun nämlich an keiner Stelle mehr geöffnet werden, um mit dem Filterkuchen in irgendeiner Form umzugehen. Stattdessen wird er aus der zweiten Trennstufe direkt in die allererste Stufe zurückgepumpt.

Als Adsorbens kommt in erster Linie Bleicherde in Betracht; diese Bezeichnung wird im folgenden verwendet, ohne dass dies eine Einschränkung auf diesen Absorbenstyp bedeuten soll. Möglich ist auch der Einsatz von Aktivkohle und Silikagel, z.B. Trisyl, oder auch von Mischungen; die Bleicherde kann natürlich oder aktiviert sein.

Bevorzugt ist die Konsistenz des Schlamms zu nennen, etwa wie folgt: Der Flüssigkeitsanteil beträgt über 30 %, um eine gute Pumpfähigkeit zu gewährleisten. Er sollte auch unter 80 % liegen, da eine noch höhere Flüssigkeitsanteilmenge nicht erforderlich ist und sich auf diese Weise die Ölrückvermischung im Rahmen hält. Um den Schlamm pumpfähig zu halten, wird einfach mehr Öl in der Trennstufe zurückgehalten und weiterverwendet und wieder in die erste Stufe zurückgegeben. Dies ist durchaus effektiv, muß aber natürlich nicht unbegrenzt stattfinden.

Die Temperatur sollte nach Möglichkeit über 60° C liegen, da auch dieses der Pumpfähigkeit sehr entgegenkommt. Bei bekannten Verfahren wird meistens versucht, diese Temperatur möglichst niedrig zu halten, da hohe Temperaturen natürlich bei Luftkontakt sofort die Reaktion mit dem schädigenden Sauerstoff fördern. Dieses Risiko spielt erfindungsgemäß keine Rolle mehr, so daß der Vorteil der hohen Temperatur genutzt werden kann, ohne den im Stand der Technik gegebenen gleichzeitigen Nachteil in Kauf nehmen zu müssen.

In der zweiten Trennstufe wird bevorzugt ein Kerzenfilter oder Kerzendruckfilter eingesetzt. Dieser Filtertyp ist auch unter den Namen Puls Tube Filter oder Cricket-Filter oder Contibac-Filter verschiedener Anbieter bekannt.

Anstelle dieser Filter wäre als zweite Trennstufe allerdings auch der Einsatz anderer Filter, beispielsweise kontinuierlich arbeitender Filter, oder von Hydrozyklonen möglich, ist aber weniger bevorzugt.

Es findet bevorzugt ein diskontinuierlicher Kuchenabwurf statt, wobei der Filterkuchen (oder Filterschlamm bzw. Schlamm - siehe oben) im Filter gepuffert wird, so daß kein Zusatzbehälter erforderlich ist. Die Abgabe aus der zweiten Trennstufe erfolgt in kontinuierlicher Dosierung; dieser kontinuierliche Strom kann ggf. bei jeweils den Kuchenabwürfen unterbrochen werden, um Störungen und Beeinflussungen zu vermeiden.

Diese kontinuierliche Förderung des Filterkuchens/Filterschlamms führt direkt in die erste Stufe zu dem ungereinigten Öl oder Fett.

Dabei kann diese Dosierung auch zusätzlich noch gesteuert werden, und zwar so, dass etwa zwischen zwei Kuchenabwürfen die Leerung des Konus jeweils erfolgt. Dies kann einfach durch Feststellung der Menge des im Konus befindlichen Filterkuchens und dann entsprechende zeitlich dosierte Entleerung erfolgen.

Mit einer solchen Steuerung können zwei ungünstige Fälle ausgeschlossen werden: Falls nämlich zu wenig Schlamm abgefördert würde, würde sich das Filter bei jedem Filterkuchenabwurf mehr mit dem Schlamm füllen; wird dagegen zuviel Filterkuchen/Filterschlamm abgeführt, so würde schon vor dem nächsten Filterkuchenabwurf im Filter kein Filterschlamm mehr vorhanden sein, also die kontinuierliche Abgabe gefährdet sein und eine Lücke in der Vorbleichung entstehen.

Solche Lücken würden zwar nicht die Funktionsweise des Systems insgesamt gefährden, aber zu einer schlechteren Funktionsfähigkeit führen.

In der ersten Trennstufe kann beispielsweise ein Plattenfilter oder Niagara-Filter eingesetzt werden, das in herkömmlicher normaler Fahrweise benutzt wird.

Bevorzugt ist es ferner, wenn Säure, insbesondere Phosphorsäure oder Zitronensäure, beigemischt wird. Die Säurezugabe kann durch weitere Wasserzugabe ergänzt werden. Dabei ist es bevorzugt, wenn die Säuremenge selbst maximal 3000 ppm beträgt. Es ist außerdem bevorzugt, wenn die Wassermenge maximal 0,6 % beträgt.

Durch die Säure- und Wasserzugabe wird eine Verbesserung der Filtration in den Filtern, aber auch eine Verbesserung des Bleicheffektes erzielt. Dabei wird insbesondere die Säure- und Wasserzugabe vor der ersten Stufe, also vor dem ersten Bleicher erfolgen.

im folgenden wird anhand der Zeichnung ein bevorzugtes Ausführungsbeispiel der Erfindung näher beschrieben. Es zeigt:
- Figur 1: eine schematische Darstellung des erfindungsgemäßen Verfahrens.

Zur leichteren Verständlichkeit des Schaubildes sei zunächst das Ziel des Verfahrens erläutert: Es wird ungereinigtes Öl 1 oder Fett zugeführt, in der Anlage wie noch im folgenden beschrieben behandelt und verläßt als gereinigtes und gebleichtes Öl 2 oder Fett den Prozeß. Hier und im übrigen sind Öle und Fette pflanzlicher und/oder mineralischer Herkunft jeweils alle gemeint; das Verfahren läßt sich auf eine Vielzahl unterschiedlicher Öle und Fette anwenden.

Zu dem Reinigungsprozeß muß frische Bleicherde 3 (oder ein anderes Adsorbens) zugeführt werden; dieses Adsorbens verläßt ebenfalls nach mehreren Verfahrensschritten als beladenes Adsorbens 4 zusammen mit den unerwünschten Ölbegleitstoffen bzw. Bestandteilen des Öles oder Fettes, beispielsweise den Farbstoffen, den Prozeß.

Verschiedene Verfahrensschritte müssen bei Unterdruck und Luftabschluß durchgeführt werden, deshalb ist ein Vakuum 5 anzulegen; die verschiedenen Verfahrensschritte laufen unter der Zufuhr von Dampf 6, und in bevorzugten Ausführungsbeispielen wird Wasser und/oder Säure 8 zugegeben.

Das ungereinigte Öl 1 (oder Fett) wird ggf. gemeinsam mit Säure 8 einer ersten Stufe 11 zugeführt. In dieser ersten Stufe 11 wird es mit bereits benutztem und teilweise beladenem Adsorbens in Kontakt gebracht, wobei ein Motor M für eine kräftige Durchmischung sorgt und Dampf 6 zur Temperierung des Öls zugeführt wird. Die Einzelheiten der Stufe 11 entsprechen dem Üblichen, es ist ein Rührer neben diversen Schikanen vorgesehen. Das teilweise beladene Adsorbens nimmt von der stark verunreinigten Ölflüssigkeit aufgrund der Gefällewirkung noch entsprechende Ölbegleitstoffe oder Farbstoffe an, die von dem Öl auf diese Weise abgegeben werden. Die gesamte Mischung wird dann über eine Pumpe 12 aus der Stufe 11 abgeführt und in der Figur 1 nach rechts in eine erste Trennstufe überführt. Um einen regelmäßigen, kontinuierlichen Betrieb zu gewährleisten, weist die erste Trennstufe zwei Filter 15 und 16 auf, die parallel geschaltet sind und abwechselnd arbeiten: Immer dann, wenn einer der beiden Filter 15 bzw. 16 gereinigt werden muß, läuft der jeweils andere.

Die Filter 15, 16 der ersten Trennstufe filtern aus der zugeführten Mischung nun das jetzt stark beladene Adsorbens mit allen unerwünschten Ölbegleitstoffen und Farbbestandteilen heraus und sammeln sie in schematisch angedeuteten Auffangbehältern 17. Von dort werden sie dem Kreisprozeß entnommen, wie durch den Pfeil 4 dargestellt. Bei den Filtern 15 und 16 handelt es sich z.B. um Niagara-Filter oder Plattenfilter.

Das Öl oder Fett ist nunmehr vorgereinigt und verläßt als solches - gekennzeichnet mit 18 - die erste Trennstufe 15, 16. Unter Umständen kann wiederum Säure 8 oder Wasser zugeführt werden. Dieses nunmehr vorgereinigte Öl 18 wird in einem Rührer 23 mit frischem Adsorbens 3 zusammengemischt, diese Mixtur wird aus dem Rührer 23 dann in die zweite Stufe 21 zugeführt. Auch hier wird Dampf 6 zur Temperierung des Öls zugeführt, sowohl im Rührer 23 als auch in der zweiten Stufe 21 ist wiederum Vakuum 5 angelegt. Die Funktionsweise der zweiten Stufe 21 ist der ersten Stufe 11 im Grunde ähnlich: Die Gefällewirkung führt hier dazu, daß das frische Adsorbens 3 dem vorgereinigten Öl 18 die noch enthaltenen Farbstoffe und Ölbegleitstoffe wiederum effektiv entziehen kann. Diese Mischung wird über die Pumpe 22 nun wiederum angefördert und als Mischung 28 aus relativ gut gereinigtem Öl und Adsorbens mit den entsprechenden Beladungen und Farbpartikeln einer zweiten Trennstufe 25 zugeführt.

Diese zweite Trennstufe 25 ist das Kernstück der Anlage bzw. der Erfindung. Die zweite Trennstufe 25 weist ein Kerzenfilter oder ein Kerzendruckfilter auf, in der Branche auch als Puls Tube Filter oder Cricket-Filter oder Contibac Filter bekannt. Diese Filter sind in ihrem unteren Bereich mit einem Konus versehen. Diskontinuierlich wird von den Filterkerzen der sich auf dem Filtergewebe bildende Filterkuchen, bestehend aus beladenem Adsorbens und Öl, abgeworfen. Dieser Abwurf erfolgt dabei so, daß der entstehende Filterkuchen noch schlammförmig ist, also einen im Vergleich zum Stand der Technik verhältnismäßig großen Ölanteil noch enthält. Dieser Flüssigkeitsanteil beträgt zwischen 30 % und 80 % des gebildeten Filterschlammes. Dieser Filterschlamm fällt unten in den Konus und füllt diesen bis zu einer bestimmten Höhe. Diese Füllhöhe wird durch geeignete Sensoren abgefühlt, die auf diese Weise eine entsprechende Kenntnis über den Füllungszustand vermitteln. Abhängig von diesem Füllungszustand steuern sie nun die Geschwindigkeit der kontinuierlichen Weiterführung des Filterschlamms bzw. Filterkuchens 29. Dieser wird nämlich ständig und nur eben in seiner Menge dosiert aus dem Konus der zweiten Trennstufe 25 in die erste Stufe 11 zu dem dort zugeführten ungereinigten Öl 1 bzw. Fett zugeführt, also an den Anfang des Verfahrens. Der Filterschlamm wird nun also als das bereits oben erwähnte, benutzte und teilweise beladene Adsorbens 29 eingesetzt und mit dem ungereinigten Öl vermischt. Das Verfahren läuft dann also mit ihm weiter.

Die kontinuierliche Zufuhr von teilweise beladenem Adsorbens aus der zweiten Trennstufe 25 zur ersten Stufe 11 kann ohne Störung des Verfahrens gelegentlich unterbrochen werden, wenn beispielsweise während des Filterkuchenabwurfs keine Störungen durch die Leitung in die erste Stufe gelangen sollen. Wenn über einen mehr oder weniger kurzen Zeitraum die Zufuhr von Filterschlamm unterbrochen wird, hat das auf den eigentlichen Reinigungsvorgang kaum Einfluß.

Der Füllungsstand im Konus der zweiten Trennstufe 25 bewegt sich periodisch zwischen 0 % und 100 %. Unmittelbar vor einem Filterkuchenabwurf ist der Füllungsstand etwa 0 %, wenn nämlich der Filterkuchen aus der vorhergehenden Filterabreinigung in die Stufe 11 gepumpt ist. Unmittelbar nach einem Filterkuchenabwurf beträgt der Füllungsstand 100 %.

Die zweite Trennstufe 25 selbst verläßt nach der Filtrierung dann das fertig gereinigte Öl bzw. Fett bei 2.

## Patentansprüche

1. Verfahren zur adsorptiven Reinigung von pflanzlichen und/oder mineralischen Ölen und Fetten im mehrstufigen Gegenstromprozess, bei dem ungereinigtes Öl (1) oder Fett in einer ersten Stufe (11) mit bereits benutztem und teilweise beladenem Adsorbens (29) kontaktiert und vorgereinigt und dann einer ersten Trennstufe (15, 16) zugeführt wird sowie das so vorgereinigte und vorgetrennte Öl (18) oder Fett dann in einer zweiten Stufe (21, 23) mit frischem Adsorbens (3) kontaktiert und dann einer zweiten Trennstufe (25) zugeführt und nach der zweiten Trennung als gereinigtes und gebleichtes Öl (2) oder Fett zur Weiterverarbeitung geführt wird, wobei aus der zweiten Trennstufe (25) die aus dem Öl (28) oder Fett herausgetrennten Bestandteile als bereits benutztes und teilweise beladenes Adsorbens (29) für den ersten Verfahrensschritt eingesetzt werden,
**dadurch gekennzeichnet,**
**dass** in der zweiten Trennstufe (25) die aus dem Öl (28) oder Fett herausgetrennten Bestandteile als pumpfähiger Schlamm gewonnen und/ oder aufbereitet und unter Luftausschluss in die erste Stufe (11) zu dem ungereinigten Öl (1) oder Fett gefördert werden.

2. Verfahren nach Anspruch 1,
**dadurch gekennzeichnet,**
**dass** der pumpfähige Schlamm in der zweiten Trennstufe (25) einen Flüssigkeitsanteil von mehr als 30 % und von vorzugsweise weniger als 80 % aufweist.

3. Verfahren nach Anspruch 1 oder 2,
**dadurch gekennzeichnet,**
**dass** der pumpfähige Schlamm in der zweiten Trennstufe (25) eine Temperatur von mehr als 60 °C aufweist.

4. Verfahren nach einem der vorstehenden Ansprüche,
**dadurch gekennzeichnet,**
**dass** in der zweiten Trennstufe (25) ein Filter eingesetzt wird.

5. Verfahren nach Anspruch 4,
**dadurch gekennzeichnet,**
**dass** in der zweiten Trennstufe (25) von dem Filter ein diskontinuierlicher Kuchenabwurf in einen Konus im unteren Bereich des Filters erfolgt,
**und dass** dieser Konus im Wesentlichen kontinuierlich geleert wird, wobei die kontinuierliche Leerung bevorzugt bei den Kuchenabwürfen unterbrochen wird.

6. Verfahren nach einem der vorstehenden Ansprüche,
**dadurch gekennzeichnet,**
**dass** in das Verfahren Säure (8) zugegeben wird.

7. Verfahren nach Anspruch 6,
**dadurch gekennzeichnet,**
**dass** die zugegebene Säuremenge unterhalb von 3000 ppm liegt.

8. Verfahren nach Anspruch 6 oder 7,
**dadurch gekennzeichnet,**
**dass** zusätzlich eine Wasserzugabe erfolgt.

9. Verfahren nach Anspruch 6, 7 oder 8,
**dadurch gekennzeichnet,**
**dass** als Säure (8) Phosphorsäure oder Zitronensäure eingesetzt wird.

10. Verfahren nach einem der Ansprüche 6 bis 9,
**dadurch gekennzeichnet,**
**dass** die Zugabe der Säure (8) und ggf. des Wassers vor der ersten Stufe 11 und/oder hinter der ersten Trennstufe (15, 16) erfolgt.

11. Vorrichtung zur adsorptiven Reinigung von pflanzlichen und/oder mineralischen Ölen und Fetten in einem mehrstufigen Gegenstromprozeß, mit einer Führung des zu reinigenden Öles (1) oder Fettes in Reihe durch eine erste Stufe (11), eine erste Trennstufe (15, 16), eine zweite Stufe (21) und eine zweite Trennstufe (25), die vom gereinigten Öl (2) oder Fett verlassen wird, wobei eine Adsorbenszufuhr zwischen der ersten Trennstufe (15, 16) und der zweiten Stufe (21) und eine Zufuhr von bereits benutztem und teilweise beladenem Adsorbens in der ersten Stufe (11) vorgesehen ist,
**dadurch gekennzeichnet,**
**daß** die zweite Trennstufe (25) eine Vorrichtung aufweist, welche die herausgetrennten Bestandteile als pumpfähigen Schlamm aufbereitet und dieser über eine Leitung unter Luftabschluß der ersten Stufe (11) zuführbar ist.

12. Vorrichtung nach Anspruch 11,
**dadurch gekennzeichnet,**
**daß** die zweite Trennstufe (25) einen Kerzenfilter oder Kerzendruckfilter aufweist.

## Claims

1. A method of absorptive cleaning of vegetable and/or mineral oils and greases in a multi-stage counter-current process, wherein uncleaned oil (1) or grease is put into contact and pre-cleaned with already used, partly loaded adsorptive agent (29) at a first stage (11) then fed to a first separating stage (15, 16), whereupon the thus pre-cleaned and pre-separated oil (18) or grease is put into contact with fresh absorptive agent (3) at a second stage (21, 23) then fed to a second separating stage (25) and, after the second separation, is passed on for further processing as a cleaned, bleached oil (2) or grease, the constituents removed from the oil (28) or grease, from the second separating stage (25), being employed as already used, partly loaded adsorptive agent (29) for the first step in the process,
**characterised in that**
the constituents removed from the oil (28) or grease are obtained and/or prepared as a pumpable sludge at the second separating stage (25), and are passed to the uncleaned oil (1) or grease at the first stage (11) with air excluded.

2. The method of claim 1,
**characterised in that**
the pumpable sludge at the second separating stage (25) has a fluid content of over 30% and preferably less than 80%.

3. The method of claim 1 or 2,
**characterised in that**
the pumpable sludge at the second separating stage (25) has a temperature of over 60°C.

4. , The method of any of the preceding claims,
**characterised in that**
a filter is employed at the second separating stage (25).

5. The method of claim 4,
**characterised in that**
discontinuous release of cake from the filter into a cone at the bottom of the filter takes place at the second separating stage (25), and **in that** the cone is emptied essentially continuously wherein the continuous emptying is interrupted during the release of cake.

6. The method of any of the preceding claims
**characterised in that**
acid (8) is added to the process.

7. The method of claim 6,
**characterised in that**
the amount of acid added is less than 3 000 ppm.

8. The method of claim 6 or 7,
**characterised in that**
water is also added.

9. The method of claim 6, 7 or 8,
**characterised in that**
the acid (8) employed is phosphoric or citric acid.

10. The method of any of claims 6 to 9,
**characterised in that**
the addition of acid and possibly water takes place before the first stage (11) or after the first separating stage (15, 16).

11. Apparatus for absorptive cleaning of vegetable and/or mineral oils and greases in a multi-stage counter-current process, with the oil (1) or grease to be cleaned being guided in series through a first stage (11), a first separating stage (15, 16), a second stage (21) and a second separating stage (25), from which the cleaned oil (2) or grease is discharged, a supply of adsorptive agent being provided between the first separating stage (15, 16) and the second stage (21), and a supply of already used, partly loaded adsorptive agent being provided at the first stage (11),
**characterised in that**
the second separating stage (25) has an apparatus which prepares the constituents removed as pumpable sludge, and the sludge can be fed through a pipe to the first stage (11) with air excluded.

12. The apparatus of claim 11,
**characterised in that**
the second separating stage (25) has a cartridge filter or a cartridge pressure filter.

## Revendications

1. Procédé pour l'épuration adsorbée d'huiles et de graisses végétales et/ou minérales dans le processus à contre-flux et à plusieurs étages par lequel l'huile (1) ou la graisse non épurée est mise en contact et pré-épurée dans un premier étage (11) avec l'adsorbant (29) déjà utilisé et partiellement chargé et ensuite conduite à un premier étage de séparation (15, 16), puis l'huile (18) ou la graisse pré-épurée et pré-séparée est mise en contact avec un adsorbant frais (3) dans un deuxième étage (21, 23) et ensuite conduite à un deuxième étage de séparation (25) et après la deuxième séparation est évacuée comme huile (2) ou graisse épurée et blanchie à des fins de traitement ultérieur tandis que les composants éliminés de l'huile (28) ou de la graisse dans le deuxième étage de séparation constituent dans la première étape de la méthode l'adsorbant (29) déjà utilisé et partiellement chargé,
**caractérisé en ce que**
les composants séparés de l'huile (28) ou de la graisse dans le deuxième étage de séparation (25) sont obtenus et/ou préparés en tant que boue qui peut être pompée et sont amenés à l'abri de l'air dans le premier étage pour y être ajoutés à l'huile (1) ou à la graisse non épurée.

2. Procédé selon la revendication 1,
**caractérisé en ce que**
la boue, qui peut être pompée, dans le deuxième étage de séparation (25) présente un pourcentage de liquide supérieur à 30 % et de préférence inférieur à 80 %.

3. Procédé selon la revendication 1 ou 2,
**caractérisé en ce que**
la boue, qui peut être pompée, dans le deuxième étage de séparation (25) présente une température supérieure à 60 °C.

4. Procédé selon l'une quelconque des revendications précédentes,
**caractérisé en ce que**
un filtre est mis en oeuvre dans le deuxième étage de séparation (25).

5. Procédé selon la revendication 4,
**caractérisé en ce que**
dans le deuxième étage de séparation (25), un gâteau de filtre est rejeté discontinuellement dans un cône situé dans la partie inférieure du filtre et que ce cône est vidé pour l'essentiel en permanence, bien que le vidage continuel préféré soit interrompu lors des rejets du gâteau.

6. Procédé selon l'une quelconque des revendications précédentes,
**caractérisé en ce que**
l'on ajoute de l'acide (8) au cours du procédé.

7. Procédé selon la revendication 6,
**caractérisé en ce que**
la quantité d'acide ajoutée est inférieure à 3000 ppm.

8. Procédé selon la revendication 6 ou 7,
**caractérisé en ce que**
l'on ajoute en plus de l'eau.

9. Procédé selon la revendication 6, 7 ou 8,
**caractérisée en ce que**
l'acide (8) employé est de l'acide phosphorique ou de l'acide citrique.

10. Procédé selon l'une quelconque des revendications 6 à 9,
**caractérisé en ce que**
l'ajout d'acide (8) et, le cas échéant, d'eau se fait avant le premier étage (11) et/ou après le premier étage de séparation (15, 16).

11. Dispositif pour l'épuration adsorbée d'huiles et de graisses végétales et/ou minérales dans un processus à contre-flux et à plusieurs étages, avec un transport de l'huile (1) ou de la graisse à épurer à travers et dans l'ordre de traversée : un premier étage (11), un premier étage de séparation (15, 16), un deuxième étage (21) et un deuxième étage de séparation (25) duquel sort l'huile (2) ou la graisse épurée, au cours duquel il est prévu d'ajouter l'adsorbant entre le premier étage de séparation (15, 16) et le deuxième étage (21) et d'ajouter dans le premier étage (11) l'adsorbant déjà employé et partiellement chargé,
**caractérisé en ce que**
le deuxième étage de séparation (25) présente un dispositif qui prépare les composants éliminés sous forme de boue qui peut être pompée et que cette boue peut être amenée au premier étage (11) par une conduite à l'abri de l'air.

12. Dispositif selon la revendication 11,
**caractérisé en ce que**
le deuxième étage de séparation (25) comporte un filtre en forme de bougie ou un filtre-presse en forme de bougie.
